# DEMANDE DE BREVET EUROPEEN

(11) **EP 0 173 593 A1**
(43) Date de publication de la demande: **05.03.1986**
(21) Numéro de dépôt: 85401330.7
(22) Date de dépôt: 01.07.1985
(51) Int. Cl.: A41B 11/00

(54) **Articles de bonneterie notamment chaussettes, bas et collants**

(30) Priorité: 05.07.1984 FR 8410660
(71) Demandeur: Cancalon, Jean, F-42300 Roanne (FR)
(72) Inventeur: Cancalon, Jean, F-42300 Roanne (FR)
(74) Mandataire: Rodhain, Claude

(57) **Abrégé**

L'invention concerne un article de bonneterie avec ou sans gousset de jonction tel que chaussettes, bas, collants ou autres articles similaires réalisés à partir de métiers à tricoter circulaires à aiguilles permettant d'exécuter des broderies bien connues sous les noms plumetis, anglaise, feston, Madère, Richelieu, Colbert.

L'article est caractérisé en ce qu'il comporte en un point quelconque de l'article masqué par la tige de la chaussure, de préférence sur la semelle, un signe d'identification réalisé par broderie au travers du tricot pour être indélébile, non dégradable et invisible durant l'usage, et en ce que le signe d'identification est une marque de fabrique, verbale ou figurative ou encore un logo, et qu'il est réalisé par un opération de tricotage électronique résultant d'un programme informatique lu par un ordinateur qui pilote le métier à tricoter et à broder.

## Description

L'invention concerne un article de bonneterie avec ou sans gousset de jonction tel que chaussettes, bas , collants ou autres articles similaires réalisés à partir de métiers à tricoter circulaires à aiguillespermettant d'exécuter des broderies bien connues sous les noms plumetis, anglaise, feston, Madère , Richelieu, Colbert, etc...

La bonneterie inclut, comme chacun le sait, deux grandes familles d'articles suivant le mode de formation des mailles, les tricots à mailles cueillies et les tricots à mailles jetées. Parmi ces articles de bonneterie figurent les articles chaussants réalisés à partir de métiers circulaires à aiguillespermettant de réaliser les talons et pointes par un mouvement alternatif d'une partie des aiguilles, le nombre d'aiguilles en travail étant progressivement diminué ou augmenté pour former la protubérance dans le tube de tricot à l'endroit du talon et de la pointe de la chaussette.

Ces métiers ont été récemment perfectionnés pour permettre de réaliser également des opérations de broderie consistant à réaliser à l'aiguille sur le support tricoté des motifs ornementaux confectionnés à l'aide de filsde coton de lin, de laine, de soie, de rayonne, de toute matière synthétique, et même de métal. La broderie était jusqu'alors réalisée mécaniquement sur des machines dites brodeuses, certaines dérivant directement de la machine à coudre tel que le "cousobrodeur" ou la "cornély" qui réalise plusieurs points, dont le point de chaînette. On distingue de nombreuses sortes de broderies et notamment les points bien connus que sont le plumetis, l'anglaise, le feston le madère, le Richelieu, le Colbert, la Renaissance.

Plus récemment ces machines à broder ont été perfectionnées et sont devenues des métiers de type électronique dont le pilotage des aiguilles est réalisé à partir d'un programme informatique, lu par ordinateur. Ces matériels sophistiqués ont permis jusqu'alors de réaliser des broderies notamment en couleur sur la partie visible de l'article de bonneterie, par exemple sur la tige de la chaussette ou de la sockette. L'invention vise à appliquer ce type de broderie nouvelle pour l'identification d'articles de bonneterie avec ou sans gousset de jonction, de manière à ce que le signe ainsi brodé soit à la fois indélébile, non dégradable et surtout invisible de l'extérieur durant l'usage de l'article.

On avait, en effet, déjà cherché à identifier les articles de bonneterie à l'aide d'un signe fixé sur la partie masquée par la chaussure, par exemple sous la semelle mais jusqu'alors le procédé utilisé était celui bien connu de l'impression ou du transfert, qui, comme chacun le sait, se dégrade au lavage ou encore s'efface sous l'action de la sudation. Ce procédé n'a donc pas donné les résultats escomptés car s'il permettait bien d'individualiser les articles au moment de la vente et de masquer la marque pendant l'usage, le résultat était éphémère, car après quelques usages, la marque finissait par s'altérer et même disparaître.

L'invention concerne donc, à titre de produit industriel nouveau, un article de bonneterie qui est caractérisé en ce qu'il est identifié en un point quelconque de sa partie masquée par la tige d'une chaussure, de préférence, sur la semelle, par un signe réalisé au travers du tricot par une opération de broderie ce qui a pour effet de rendre le signe à la fois, indélébile (résistant au lavage), non dégradable (par la sueur) et invisible puisque le signe d'identification, qui est de préférence une marque de fabrique, verbale ou figurative, est masqué par la chaussure.

Le signe d'identification sera appliqué de préférence sur la semelle de l'article de bonneterie puisque, en tout état de cause,on a plus à craindre le risque de dégradation par la sueur en raison du fait que le fil de braderie traverse de part en part le tricot et que le signe est ainsi totalement indélébile.

Selon un mode de réalisation avantageux, le signe est réalisé à partir d'une machine à tricoter connue, de type électronique dont les aiguilles sont pilotées par un ordinateur assujetti à un programme informatique, de manière à ce que l'opération de broderie soit réalisée simultanément et sur un même métier pendant le tricotage de l'article chaussant.

L'invention s'étend, par conséquent, à tous les articles de bonneterie et en particulier à tous les articles chaussants, du genre chaussettes, bas ou collants portant ce signe d'identification brodé permettant ainsi d'obtenir la carte d'identité du produit à l'aide d'une marque qui disparait sous la tige ou la semelle de la chaussure pendant l'usage, ce qui évite, par conséquent, que l'utilisateur soit indisposé par l'apparence extérieure de la marque des produits qu'il porte.

Bien entendu, l'invention n'est pas limitée aux marques de fabrique et s'étend à tous dessins ou logos de fantaisie réalisés par cette opération sur la partie de l'article chaussant masqué par la chaussure,qu'il s'agisse de chaussures de ville ou de sport.

## Revendications

1°) Article de bonneterie avec ou sans gousset de jonction tel que chaussette, bas, collant ou similaires réalisé à partir de métier à tricoter circulaire à aiguilles permettant d'exécuter des broderies notamment, de type "Colbert" caractérisé en ce qu'il comporte sur une zone masquée par la tige de la chaussure, de préférence sous la semelle, une empreinte d'identification telle qu'une marque de fabrique réalisée par broderie au cours du tricotage de l'article pour être indélébile, non dégradable et invisible durant l'usage.

2°) Article de bonneterie selon la revendication 1, caractérisé en ce que le signe d'identification est une marque de fabrique, verbale ou figurative réalisé par une opération de tricotage électronique résultant d'un programme informatique lu par un ordinateur qui pilote le métier à tricoter et à broder. ,
